# EUROPÄISCHE PATENTSCHRIFT

(11) **EP 1 652 202 B1**
(45) Veröffentlichungstag und Bekanntmachung des Hinweises auf die Patenterteilung: **01.08.2007**
(21) Anmeldenummer: 04741387.7
(22) Anmeldetag: 09.08.2004
(51) Int. Cl.: H01H 35/24, H01H 71/00

(54) **DRUCKSCHALTER**
PRESSURE-OPERATED SWITCH
COMMUTATEUR A POUSSOIR

(30) Priorität: 08.08.2003 DE 10336439
(43) Veröffentlichungstag der Anmeldung: 03.05.2006
(73) Patentinhaber: Condor-Werke Gebr. Frede GmbH & Co. KG, 59320 Ennigerloh (DE)
(72) Erfinder: SALVINI, Hubertus, Johannes, Theodorus, NL-2742 EW Waddinxveen (NL); DAINAT, Jan, 33442 Herzebrock-Clarholz (DE); EHLEN, Udo, 53945 Blankenheim (DE); GELS, Ulrich, 59320 Ennigerloh (DE); HOUTMAN, Hendrik, Christiaan, NL-4907 GZ Oosterhout (NL); KÖCHLING, Klaus, 59302 Oelde (DE); PEELE, Pieter, Huibert, NL-4927 AR Hooge Zwaluwe (NL)
(74) Vertreter: Dantz, Jan Henning
(86) Internationale Anmeldenummer: PCT/EP2004/008888
(87) Internationale Veröffentlichungsnummer: WO 2005/015593

(56) Entgegenhaltungen:
- DE-C- 4 308 090
- US-A- 5 552 646
- US-B1- 6 472 882

## Beschreibung

Die vorliegende Erfindung betrifft einen Druckschalter gemäß dem Oberbegriff des Anspruchs 1.

Ein derartiger Druckschalter ist beispielsweise aus der DE 43 08 090 C1 bekannt und wird vorzugsweise zum Betrieb von Kompressoren eingesetzt.

Um Motorschäden aufgrund von Unterspannungen zu verhindern, ist ein solcher Druckschalter mit einem Unterbrecher in Form eines Unterspannungsauslösers (RU) ausgestattet. Um Motorschäden aufgrund von Überströmen zu verhindern, ist der Druckschalter mit einem Überstromauslöser ausgestattet.

Vor allem jedoch bei mobilen Anlagen kann es zu Fehlschaltungen kommen, auf die der Unteranspannungsauslöser nicht reagiert. So besteht beispielsweise die Gefahr, dass bei eingesetzten Verlängerungskabeln die Phasen vertauscht sind, so dass der Motor gegensinnig dreht, mit der Folge, dass die Anlage, wie der genannte Kompressor, zerstört wird.

Bei einem Phasenausfall, der bei dem bekannten Druckschalter ebenfalls nicht erkannt wird, kann es zu einer vollständigen Zerstörung des Motors kommen.

Zwar ist schon versucht worden, diese potentiellen Gefährdungsstellen mit jeweils separaten Maßnahmen zu erkennen und deren Auswirkungen zu verhindern, jedoch war dies bislang nur mit einem erheblichen baulichen Aufwand realisierbar, wozu insbesondere eine umfangreiche Verdrahtung der einzelnen Teile untereinander erforderlich war. Der Einsatz getrennter Schalter zur Erkennung jeweils eines speziellen Fehlers hat sich daher in der Praxis nicht bewährt.

Alle bislang vorgeschlagenen Maßnahmen sind unter herstellungs-, installations- und gebrauchsbezogenen Gesichtspunkten nicht geeignet, die aufgezeigten Probleme befriedigend zu lösen.

Der vorliegenden Erfindung liegt daher die Aufgabe zugrunde, einen Druckschalter der gattungsgemäßen Art so weiter zu entwickeln, dass seine Funktionsfähigkeit mit geringem baulichen Aufwand verbessert wird.

Diese Aufgabe wird durch einen Druckschalter gelöst, der die Merkmale des Anspruchs 1 aufweist.

Die Überwachung der für eine Erkennung von Störungen maßgeblichen Zustandsgrößen sowie die Einleitung von Schutzmaßnahmen erfolgt erfindungsgemäß durch eine Einrichtung zur Spannungs- und/oder Phasenerkennung des Eingangsstromes oder durch eine Einrichtung zur Spannungs- und/oder Stromerfassung des Lastenergiestroms, einer damit verbundenen Auswerteeinheit, sowie einem Schalter zum Auslösen des Unterbrechers, die zusammengefasst zu einer Baueinheit in dem Druckschalter integriert sind.

Dabei kann die Baueinheit mit den notwendigen Komponenten, bestehend aus einer Einrichtung zur Spannungs- und/oder Strom- und/oder Phasenerkennung des Eingangsstromes, einer damit verbundenen Auswerteeinheit sowie einem Schalter zum Ein- und Ausschalten des Unterbrechers, beispielsweise in Form eines Unterspannungsauslösers (RU) mit Schaltschloss, vorkonfektioniert sein. Dadurch ist nicht nur eine einfache Montage in dem bekannten Druckschalter möglich, sondern prinzipiell auch dessen Nachrüstung. D. h., in einen vorhandenen, an ein Aggregat angeschlossenen Druckschalter ist die Baueinheit im wesentlichen problemlos einzusetzen, so dass die Funktionssicherheit des Aggregates insgesamt verbessert wird.

Mit der Einrichtung zur Spannungs- und/oder Stromerfassung sind sowohl Überspannung, Unterspannung, Überstrom, Unterströme, Strom/Zeitprodukte, z.B. zur Erkennung von Schweranlauf, Phasenfolgefehler, z.B. bei Vertauschung der Au-ßenleiter durch unrichtiges Anschließen, wie auch ein Phasenausfall feststellbar.

Durch die angeschlossene Auswerteeinheit werden die von der Einrichtung zur Spannungs- und/oder Stromerfassung ermittelten Ist-Werte mit gespeicherten Soll-Werten verglichen. Bei Abweichungen, unter Berücksichtigung vorgegebener Toleranzwerte, wird der Schalter, gesteuert durch die Auswerteeinheit, aktiviert. Vorzugsweise handelt es sich bei dem Schalter um einen Halbleiterbaustein.

Der Unterbrecher kann aus einem Aktor bestehen, der auf elektromechanischen, elektromagnetischen oder elektrothermischen Wirkeffekten basiert und auf ein Schaltschloss einwirkt.

Die Baueinheit, zu der die Komponenten gemäß dem Anspruch 1 zusammengefasst sind, wird zweckmäßigerweise durch eine Platine gebildet, durch die ein problemloser und schneller Anschluss an die Außenleiter einerseits und den Unterbrecher, wie den bereits eingesetzten Unterspannungsauslöser, möglich ist.

Die Auswerteeinheit, vorzugsweise ein programmierbarer Mikrocontroller, kann so konfiguriert sein, dass sie für unterschiedliche Betriebsbedingungen einstellbar ist. Hierzu zählt beispielsweise die Eingabe von unterschiedlichen, jeweils den Gegebenheiten angepassten Soll-Werten.

Nach einer vorteilhaften Weiterbildung der Erfindung ist vorgesehen, über die Auswerteeinheit, also z.B. den programmierbaren Mikrocontroller, eine optische Anzeige zu steuern, beispielsweise in Form einer LED, einer OLED oder einer Flüssigkristallanzeige, die den Betriebszustand des Druckschalters bzw. des an ihn angeschlossenen Aggregates anzeigt.

Die Betriebszustandsanzeige kann ebenfalls direkt über das Stellglied, z.B. in Form des bekannten elektromagnetischen Aktors RU, kinematisch kodiert, die Statusanzeige über ein geeignetes Anzeigeelement erfolgen.

Im übrigen erfolgt die Schaltung vorzugsweise nicht analog wie bisher, sondern digital, wobei der vorgesehene Einsatz von Digitaltechnik eine höhere Genauigkeit ermöglicht.

Weitere vorteilhafte Ausbildungen der Erfindung sind in den Unteransprüchen gekennzeichnet. In den Figuren zeigen:
- Fig. 1: eine perspektivische Ansicht eines erfindungsgemäßen Druckschalters ohne Gehäuse;
- Fig. 2: ein Schaltbild des Druckschalters der Fig. 1;
- Fig. 3: eine perspektivische Ansicht eines erfindungsgemäßen Druckschalters mit Gehäuse nach einem zweiten Ausführungsbeispiel;
- Fig. 4: eine perspektivische Ansicht des Druckschalters der Fig. 3 ohne Gehäuse;
- Fig. 5: eine perspektivische Ansicht des Druckschalters der Fig. 4 ohne Druckfedereinheit und Gehäuse;
- Fig. 6: eine perspektivische Ansicht des Druckschalters der Fig. 5 aus einem anderen Blickwinkel; und
- Fig. 7A bis 7C: perspektivische Ansichten der Aktormechanik des Druckschalters in verschiedenen Positionen.

In der Figur 1 ist schematisch ein geöffneter Druckschalter dargestellt, der einen Federdom 1, eine Schaltkammereinheit 2, eine an dem Federdom 1 kraft-, form- oder stoffschlüssig, vorzugsweise durch Verkleben angebrachte Baueinheit 3, eine den Federdom 1, die Schaltkammereinheit 2 und die Baueinheit 3 sowie einen Flansch 5 tragende Grundplatte 4 aufweist.

Die Baueinheit 3 in Form einer Platine, die als Berührungsschutz mit einer isolierenden Schutzschicht bspw. einer Epoxydschicht überzogen ist, beinhaltet eine Einrichtung zur Spannungs- und/oder Stromerfassung des Eingangsenergiestromes 6, eine damit elektrisch verbundene Auswerteeinheit 7 in Form eines programmierbaren Mikrocontrollers sowie einen Schalter 8 zum Aktivieren eines Unterbrechers 9, vorzugsweise gebildet durch einen Aktor, die in Funktionseinheit ein Stellglied bilden.

Die Baueinheit 3 wird an den Aktor oder alternativ an einen an sich bekannten Unterspannungsauslöser angeschlossen.

Bereits nach kurzer Zeit, beispielsweise nach einer Sekunde nach dem Anschluss ist das Gerät betriebsbereit.

Falls ein Fehler (z.B. Unter-, Überspannung, Unter- und Überstrom, Phasenausfall und Phasenfehler) durch die Auswerteeinheit 7 erkannt wird, öffnet das Gerät den Lastkreis und lässt sich bei Fortbestehen des Fehlers danach nicht wieder einschalten.

Nach einer Ausgestaltung wird bei einer Unterschreitung einer in der Auswerteeinheit 7 gespeicherten Soll-Spannung der an L2 oder L3 anliegenden Ist-Spannung, eine Unterspannungsspule kurzzeitig angezogen bzw. aktiviert, wodurch angezeigt wird, dass eine fehlerhafte Spannung ansteht. Auch hierdurch lässt sich das Gerät nicht wieder einschalten. Ein Einschalten ist erst wieder möglich, wenn der Soll-Spannungswert innerhalb eines Toleranzbereiches reicht und erkannt wird.

In den Fig. 3 bis 7C ist ein weiteres Ausführungsbeispiel eines erfindungsgemäßen Druckschalters dargestellt, wobei mit dem ersten Ausführungsbeispiel vergleichbare Bauteile mit dem gleichen Bezugszeichen mit einem Strich gekennzeichnet sind. Der Druckschalter umfasst einen Einschaltknebel 10 an einer Haube 13, an der ein Anzeigefeld 11 mit einer LED 11' und Tasten 12 für die Bedienung vorgesehen ist. Gegenüberliegend zu dem Einschaltknebel 10 ist eine Kabeldurchführung 14 für den Daten- und Versorgungsaustausch angeordnet.

Wie in Fig. 4 zu sehen ist, befindet sich unterhalb der Haube 13 ein Schaltschloss 15, das als Energiespeicher wirkt und für ein Schnelles Öffnen durch ein Entklinken auslösbar ist. Der Druckschalter umfasst eine erste Platine 16 und eine zweite Platine 17, auf denen eine Vielzahl von Schaltkomponenten, beispielsweise zur Stromerfassung, zur Spannungsversorgung, einen Mikrokontroller, Treiberbausteine etc. untergebracht sind. An der Platine 16 sind Leitungen 18 angeschlossen, mit denen ein Datenaustausch stattfinden kann, beispielsweise für eine Temperaturerfassung oder eine Arbeitsstromauslösung. Die Platinen 16 und 17 können ein frequenzadaptiertes Schaltnetzteil, eine Initial- und Auswerteelektronik für die Stromerfassung, eine Spannungserfassung sowie Schnittstellen für eine Vernetzung umfassen.

Ferner ist ein Federdom 1' vorgesehen, in dem eine Druckfeder 19 sowie eine Differenzdruckfeder 20 angeordnet sind. Die Druckfeder 19 lässt sich dabei über eine Schraube 21 und die Differenzdruckfeder 20 über eine Schraube 22 einstellen.

In den Fig. 5 und 6 lässt sich ein aus einem Bimetall gebildeter Aktor 26 erkennen, der stegförmig ausgebildet ist und das Schaltschloss 15 entklinken kann. Hierfür ist der stegförmige Aktor 26 endseitig in einem Schlitz eines Schiebers 27 aufgenommen, aufgenommen, der mit einem weiteren Schieber 28 gekoppelt ist. Durch Krümmung des Aktors 26 lässt sich der Schieber 27 bewegen und somit das Schaltschloss 15 entklinken.

Die durch den Aktor 26 betätigbare Mechanik ist in den Fig. 7A bis 7C dargestellt.

In Fig. 7B ist der Betriebszustand des Aktors 26 gezeigt. Der Aktor 26 wird auf eine bestimmte Temperatur beheizt, z.B. 40 bis 60 °C, so dass eine mittlere Position des stegförmigen Aktors 26 eingenommen wird. In dieser mittleren Position liegen die Endabschnitte 29 und 30 der Schieber 27 und 28 etwa auf derselben Höhe und die Klinke hält das Schaltschloss 15 in der Betriebsposition.

In Fig. 7A ist der Aktor 26 in der abgekühlten Position gezeigt, beispielsweise weil die Beheizung des Aktors 26 aufgrund eines Defektes ausgefallen ist. Dadurch kühlt sich das Bimetall des Aktors 26 ab und dieser entkrümmt sich. Dadurch wird der Schieber 27 in die zurückgezogene Position bewegt. Der Schieber 27 ist über eine Rolle 31 mit dem Schieber 28 gekoppelt, so dass sich der Schieber 28 in die ausgefahrene Position bewegt und der Endabschnitt 30 auf eine Klinke zur Auslösung des Schaltschlosses 15 einwirkt.

In Fig. 7C ist der Aktor 26 in einer auslösenden Stellung aufgrund elektrothermischer Effekte gezeigt. Durch Erwärmung und Krümmung des Aktors 26 bewegt sich der Schieber 27 in die ausgefahrene Position, so dass der Endabschnitt 29 auf die Klinke zu Auslösung des Schaltschlosses 15 einwirkt.

Sobald der Druckschalter an das Energieversorgungsnetz angeschlossen wird, sorgt der Mikrokontroller nach seiner Initialisierung für eine Beheizung des Aktors 26 auf seine Betriebstemperatur. Dann gibt der Aktor 26 das Schaltschloss 15 frei und der Einschaltknebel 10 kann gedreht werden. Im Fehlerfall entklinkt dann der Aktor 26 das Schaltschloss 15, welches die Laststromkreise öffnet und nachgeordnete Aggregate und Geräte spannungsfrei schaltet.

Durch den erfindungsgemäßen Druckschalter können somit nachgeordnete Aggregate und Geräte gegen Fehler durch falsches Anschließen, Fehlbedienung, Überlasten sowie Defekt geschützt werden, wobei unerlaubte Betriebszustände unterbunden werden. Dabei können Überstrom- und Unterstrom-, sowie Überspannung- und Unterspannung-Zustände zu einem Auslösen führen, wobei die Bereiche für das Öffnen der Lastkreise in gewissen Grenzen frei programmiert werden können.

Mittels dem Mikrokontroller können auch Zeitintervalle erfasst werden, wobei dann Betriebsstunden, Wartungsintervalle etc angezeigt werden können. Ferner kann der Belastungszustand einzelner Parameter an der Anzeige ausgegeben werden.

Statt dem gezeigten Aktor 26 können auch andere Elemente zur Auslösung des Schaltschlosses 15 eingesetzt werden, beispielsweise Tauchanker, Systeme basierend auf elektrothermischen Effekten, Dehnkörper mit Gasen oder Fluiden oder Memory-Metall-Effektträger.

### Bezugszeichenliste

- 1: Federdom
- 2: Schaltkammereinheit
- 3: Baueinheit
- 4: Grundplatte
- 5: Flansch
- 6: Eingangsstrom
- 7: Auswerteeinheit
- 8: Schalter
- 9: Unterbrecher
- 10: Einschaltknebel
- 11: Anzeige
- 12: Tasten
- 13: Haube
- 14: Kabeldurchführung
- 15: Schaltschloss
- 16: Platine
- 17: Platine
- 18: Leitungen
- 19: Druckfeder
- 20: Differenzdruckfeder
- 21: Schraube
- 22: Schraube
- 26: Aktor
- 27: Schieber
- 28: Schieber
- 29: Endabschnitt
- 30: Endabschnitt
- 31: Rolle

## Patentansprüche

1. Druckschalter zum Ein- und Ausschalten eines angeschlossenen Aggregats, mit einem einen mechanischen Schaltmechanismus enthaltenden Federdom (1) und einem damit in Wirkverbindung stehenden Unterbrecher (9), **gekennzeichnet durch** eine aus einer Einrichtung (6) zur Spannungs- und/oder Phasenerkennung des Eingangsstromes oder **durch** eine Einrichtung zur Spannungs- und/oder Stromerfassung des Lastenergiestroms, einer damit verbundenen Auswerteeinheit (7) sowie einem Schalter (8) zum Auslösen des Unterbrechers (9) bestehenden Baueinheit (3).

2. Druckschalter nach Anspruch 1, **dadurch gekennzeichnet, dass** die Auswerteeinheit (7) aus einem programmierbaren Mikrocontroller besteht.

3. Druckschalter nach Anspruch 1 oder 2, **dadurch gekennzeichnet, dass** in der Auswerteeinheit (7) Soll-Werte hinsichtlich der Eingangsspannung und der Phasenfolge gespeichert sind.

4. Druckschalter nach einem der Ansprüche 1 bis 3, **dadurch gekennzeichnet, dass** der Schalter (8) aus einem Halbleiterbaustein gebildet ist.

5. Druckschalter nach einem der vorhergehenden Ansprüche, **dadurch gekennzeichnet, dass** der Unterbrecher (9) als ein auf elektromechanischen, elektromagnetischen oder elektrothermischen Wirkeffekten basierender Aktor (26) ausgebildet ist.

6. Druckschalter nach einem der vorhergehenden Ansprüche, **dadurch gekennzeichnet, dass** der Schalter (8) und der Unterbrecher (9) in einer Funktionseinheit ein Stellglied bilden.

7. Druckschalter nach einem der vorhergehenden Ansprüche, **dadurch gekennzeichnet, dass** die Baueinheit (3) durch eine Platine (16, 17) gebildet ist.

8. Druckschalter nach einem der vorhergehenden Ansprüche, **dadurch gekennzeichnet, dass** die Baueinheit (3) bzw. die Platine (16, 17) am Federdom (1) kraft-, form- oder stoffschlüssig, bspw. durch Verkleben befestigt ist.

9. Druckschalter nach einem der vorhergehenden Ansprüche, **dadurch gekennzeichnet, dass** die Platine mit einer Epoxydschicht überzogen ist.

10. Druckschalter nach einem der vorhergehenden Ansprüche, **dadurch gekennzeichnet, dass** die Soll-Werte in der Auswerteeinheit (7) veränderbar sind.

11. Druckschalter nach einem der vorhergehenden Ansprüche, **dadurch gekennzeichnet, dass** an die Auswerteeinheit (7) eine optische Anzeige angeschlossen ist, mit der die Betriebsbereitschaft des Druckschalters erkennbar ist.

12. Druckschalter nach einem der vorhergehenden Ansprüche, **dadurch gekennzeichnet, dass** an den Unterbrecher (9) eine Anzeige, vorzugsweise in Form eines Displays, angeschlossen ist.

13. Druckschalter nach einem der vorhergehenden Ansprüche, **dadurch gekennzeichnet, dass** ein beheizbarer Aktor (26) vorgesehen ist, mittels dem ein Schaltschloss (15) auslösbar ist.

14. Druckschalter nach Anspruch 13, **dadurch gekennzeichnet, dass** der Aktor (26) aus einem Bimetall gebildet ist, dass sowohl bei einem Temperaturanstieg als auch bei einem Temperaturabfall das Schaltschloss (15) auslöst.

15. Druckschalter nach einem der vorhergehenden Ansprüche, **dadurch gekennzeichnet, dass** der Strom in den Außenleitern der Last gemessen wird und bei Überschreiten, Unterschreiten kritischer Größen das Schaltschloss auslöst und damit nachfolgende Geräte spannungsfrei schaltet.

16. Druckschalter nach einem der vorhergehenden Ansprüche, **dadurch gekennzeichnet, dass** ein Wiedereinschalten bei weiter bestehendem Fehler nicht möglich ist.

17. Druckschalter nach einem der vorhergehenden Ansprüche, **dadurch gekennzeichnet, dass** sich Betriebsstunden, Wartungsintervalle und Schaltzyklen erfassen, speichern und ausgeben lassen.

18. Druckschalter nach einem der vorhergehenden Ansprüche, **dadurch gekennzeichnet, dass** sich der Schalter bei anliegen äußerer Signale, wie solche durch Temperaturaufnehmer oder potenzialfreie Temperaturschalter, nachgeordnete Geräte spannungsfrei schaltet.

19. Druckschalter nach einem der vorhergehenden Ansprüche, **dadurch gekennzeichnet, dass** der Schalter im Tristate-Betrieb arbeitet, d.h. auch bei Auftreten von Fehlern, die zum Ausfall der Steuerung führen, nachgeordnete Geräte zeitverzögert spannungsfrei schaltet.

20. Druckschalter nach einem der vorhergehenden Ansprüche, **dadurch gekennzeichnet, dass** der Schalter eine Anzeige für die Art des aufgetretenen Fehlers aufweist.

21. Druckschalter nach einem der vorhergehenden Ansprüche, **dadurch gekennzeichnet, dass** der Leistungsfaktor aus der Phasenlage von Strom und Spannung ermittelt wird und bei erreichen vorprogrammierter Werte über den Auslöser den Lastkreis öffnet.

## Claims

1. Pressure-operated switch for switching a connected assembly on and off, having a spring dome (1), which contains a mechanical switching mechanism, and an interrupter (9), which is operatively connected to said spring dome (1), **characterized by** a modular unit (3) comprising a device (6) for identifying the voltage and/or phase of the input current or a device for detecting the voltage and/or current of the load energy current, an evaluation unit (7) connected thereto and a switch (8) for tripping the interrupter (9).

2. Pressure-operated switch according to Claim 1, **characterized in that** the evaluation unit (7) comprises a programmable microcontroller.

3. Pressure-operated switch according to Claim 1 or 2, **characterized in that** desired values with respect to the input voltage and the phase sequence are stored in the evaluation unit (7).

4. Pressure-operated switch according to one of Claims 1 to 3, **characterized in that** the switch (8) is formed from a semiconductor module.

5. Pressure-operated switch according to one of the preceding claims, **characterized in that** the interrupter (9) is in the form of an actuator (26) which is based on electromechanical, electromagnetic or electrothermal effects.

6. Pressure-operated switch according to one of the preceding claims, **characterized in that** the switch (8) and the interrupter (9) as one functional unit form an actuating element.

7. Pressure-operated switch according to one of the preceding claims, **characterized in that** the modular unit (3) is formed by a printed circuit board (16, 17).

8. Pressure-operated switch according to one of the preceding claims, **characterized in that** the modular unit (3) or the printed circuit board (16, 17) is fastened to the spring dome (1) in a force-fitting, interlocking or cohesive manner, for example by means of adhesive bonding.

9. Pressure-operated switch according to one of the preceding claims, **characterized in that** the printed circuit board is coated with an epoxy layer.

10. Pressure-operated switch according to one of the preceding claims, **characterized in that** the desired values can be varied in the evaluation unit (7).

11. Pressure-operated switch according to one of the preceding claims, **characterized in that** a visual indicator is connected to the evaluation unit (7) and can be used to identify the operational readiness of the pressure-operated switch.

12. Pressure-operated switch according to one of the preceding claims, **characterized in that** an indicator, preferably in the form of a display, is connected to the interrupter (9).

13. Pressure-operated switch according to one of the preceding claims, **characterized in that** a heatable actuator (26) is provided by means of which a switching latch (15) can be tripped.

14. Pressure-operated switch according to Claim 13, **characterized in that** the actuator (26) is in the form of a bimetallic strip, **in that** the switching latch (15) is tripped both in the case of a rise in temperature and in the case of a drop in temperature.

15. Pressure-operated switch according to one of the preceding claims, **characterized in that** the current in the outer conductors of the load is measured and, in the event of critical variables being exceeded or undershot, trips the switching latch and therefore switches the downstream devices to be voltage-free.

16. Pressure-operated switch according to one of the preceding claims, **characterized in that** reconnection in the event of a continuing fault is not possible.

17. Pressure-operated switch according to one of the preceding claims, **characterized in that** operating hours, maintenance intervals and switching cycles can be detected, stored and output.

18. Pressure-operated switch according to one of the preceding claims, **characterized in that** the switch switches downstream devices to be voltage-free in the event of the presence of external signals, such as those owing to temperature pickups or potential-free thermal switches.

19. Pressure-operated switch according to one of the preceding claims, **characterized in that** the switch functions in the tristate operating mode, i.e. switches downstream devices to be voltage-free with a time delay even in the event of the occurrence of faults which lead to failure of the control.

20. Pressure-operated switch according to one of the preceding claims, **characterized in that** the switch has an indicator for the type of fault which has occurred.

21. Pressure-operated switch according to one of the preceding claims, **characterized in that** the power factor is determined from the phase angle of the current and voltage and, in the event of preprogrammed values being reached, opens the load circuit via the release.

## Revendications

1. Interrupteur à pression pour la mise en circuit et hors circuit d'un ensemble raccordé, comprenant un dôme à ressort (1) contenant un mécanisme de commutation mécanique et un rupteur (9) en liaison active avec ce dôme, **caractérisé par** un module (3) comprenant un dispositif (6) pour la détection de tension et/ou de phase du courant d'entrée ou par un dispositif pour la détection de tension et/ou de courant du courant d'énergie de charge, une unité d'analyse (7) reliée à ce dispositif et un interrupteur (8) pour le déclenchement du rupteur (9).

2. Interrupteur à pression selon la revendication 1, **caractérisé en ce que** l'unité d'analyse (7) est constituée d'un microcontrôleur programmable.

3. Interrupteur à pression selon la revendication 1 ou 2, **caractérisé en ce que** des valeurs de consigne concernant la tension d'entrée et l'ordre de phase sont stockées dans l'unité d'analyse (7).

4. Interrupteur à pression selon l'une quelconque des revendications 1 à 3, **caractérisé en ce que** l'interrupteur (8) est formé par un module à semiconducteurs.

5. Interrupteur à pression selon l'une quelconque des revendications précédentes, **caractérisé en ce que** le rupteur (9) est réalisé sous la forme d'un actionneur (26) basé sur des effets actifs électromécaniques, électromagnétiques ou électrothermiques.

6. Interrupteur à pression selon l'une quelconque des revendications précédentes, **caractérisé en ce que** l'interrupteur (8) et le rupteur (9) forment un organe de réglage dans une unité fonctionnelle.

7. Interrupteur à pression selon l'une quelconque des revendications précédentes, **caractérisé en ce que** le module (3) est formé par une platine (16, 17).

8. Interrupteur à pression selon l'une quelconque des revendications précédentes, **caractérisé en ce que** le module (3) resp. la platine (16, 17) est fixé sur le dôme à ressort (1) par force, par complémentarité de forme ou par adhésion par matière, par exemple par collage.

9. Interrupteur à pression selon l'une quelconque des revendications précédentes, **caractérisé en ce que** la platine est revêtue d'une couche époxy.

10. Interrupteur à pression selon l'une quelconque des revendications précédentes, **caractérisé en ce que** les valeurs de consigne sont modifiables dans l'unité d'analyse (7).

11. Interrupteur à pression selon l'une quelconque des revendications précédentes, **caractérisé en ce qu'**un affichage optique, avec laquelle la disponibilité opérationnelle de l'interrupteur à pression est perceptible, est raccordée à l'unité d'analyse (7).

12. Interrupteur à pression selon l'une quelconque des revendications précédentes, **caractérisé en ce qu'**un affichage, de préférence sous la forme d'un écran de visualisation, est raccordé au rupteur (9).

13. Interrupteur à pression selon l'une quelconque des revendications précédentes, **caractérisé en ce qu'**il est prévu un actionneur (26) pouvant être chauffé, au moyen duquel un verrou de connexion (15) peut être déclenché.

14. Interrupteur à pression selon la revendication 13, **caractérisé en ce que** l'actionneur (26) est formé d'un bilame qui déclenche le verrou de connexion (15) aussi bien lors d'une élévation de température que dans le cas d'une baisse de température.

15. Interrupteur à pression selon l'une quelconque des revendications précédentes, **caractérisé en ce que** le courant circulant dans les conducteurs extérieurs de la charge est mesuré et déclenche la serrure de connexion en cas de dépassement, de sous-dépassement de grandeurs critiques et met hors donc hors tension des appareils consécutifs.

16. Interrupteur à pression selon l'une quelconque des revendications précédentes, **caractérisé en ce qu'**un réenclenchement est impossible aussi longtemps que le défaut subsiste.

17. Interrupteur à pression selon l'une quelconque des revendications précédentes, **caractérisé en ce que** des heures de service, des intervalles de maintenance et des cycles de commutation peuvent être détectés, stockés et édités.

18. Interrupteur à pression selon l'une quelconque des revendications précédentes, **caractérisé en ce que** l'interrupteur met hors tension des appareils placés en aval en cas d'application de signaux extérieurs tels que ceux émis par des enregistreurs de température ou des interrupteurs thermostatiques sans potentiel.

19. Interrupteur à pression selon l'une quelconque des revendications précédentes, **caractérisé en ce que** l'interrupteur travaille en mode tristate, ce qui veut dire qu'il met hors tension sans temporisation des appareils montés en aval, même en cas de défauts qui entraînent la défaillance de la commande.

20. Interrupteur à pression selon l'une quelconque des revendications précédentes, **caractérisé en ce que** l'interrupteur présente un affichage pour la nature du défaut apparu.

21. Interrupteur à pression selon l'une quelconque des revendications précédentes, **caractérisé en ce que** le facteur de puissance est déterminé à partir de la position de phase du courant et de la tension et ouvre le circuit de charge par le déclencheur lorsque des valeurs préprogrammées sont atteintes.
